# EUROPÄISCHE PATENTANMELDUNG

(11) **EP 0 319 597 A1**
(43) Veröffentlichungstag der Anmeldung: **14.06.1989**
(21) Anmeldenummer: 87118081.6
(22) Anmeldetag: 07.12.1987
(51) Int. Cl.: F02M 37/00, F02M 37/18

(54) **Vorrichtung zum Verbessern des Kaltbetriebes von Dieselbrennkraftmaschinen**

(71) Anmelder: "TRANSINNOV" Közlekedési Müszaki Fejlesztö Leányvállalat, Budapest XI (HU)
(72) Erfinder: Spissàk, István, Dipl.-Ing., H-1145 Budapest (HU); Hanula, Barna, Dipl.-Ing., H-1039 Budapest (HU)
(74) Vertreter: Viering, Jentschura & Partner

(57) **Zusammenfassung**

Die Pumpbarkeit des Gasöl-Kraftstoffes wird auch bei sich auf Einwirkung der Kälte aus dem Kraftstoff auscheidendem Paraffin sichergestellt und es wird verhindert, daß die Durchströmung der zum einwandfreien Betrieb des Motors nötigen Kraftstoffmenge durch verstopfte Filter (4, 7) vermindert oder unmöglich wird. Dies wird dadurch erreicht, daß eine im Kraftstoffbehälter angeordnete Tauchpumpe (1) nötigenfalls automatisch gesteuert zu funktionieren beginnt, so daß der Ansaugzweig der Kraftstoffleitung in einem Druckzweig umgeändert wird. Durch Ergänzung des Vorfilters (4) und des Hauptfilters (7) mit einem Umgehungsventil (3, 9) kann sichergestellt werden, daß die Strömung des Gasöls im Kraftstoffsystem sogar bei von Paraffinkristallen verstopften Filtereinlagen aufrechterhalten bleibt. Mittels Heiz- oder Wärmetauscherlementen (10, 11, 12) kann das Gasöl nach dem Anlassen des Motors erwärmt werden, so daß sich die Paraffinkristalle auflösen und die Strömung kann durch die Filtereinlagen wieder einsetzen. Mit Hilfe des erfindungsgemäßen Verfahrens und der Vorrichtung kann die Zufuhr des Kraftstoffs vom Kraftstoffbehälter zu der Einspritzpumpe auch im Winterbetrieb sogar bei Verwendung von Gasöl mit Sommerqualität sichergestellt werden.

## Beschreibung

Die Erfindung bezieht sich auf ein Verfahren und eine Vorrichtung, durch welche die Kaltbetriebsmöglichkeiten von mit Gasöl-Kraftstoff betriebenen Brennkraftmaschinen (Diesel-Motoren) verbessert werden können.

Durch die Erfindung wird die Pumpbarkeit des Gasöl-Kraftstoffs bei der Einwirkung von Kälte auch bei sich aus dem Kraftstoff auscheidendem Paraffin sichergestellt, und es wird verhindert, daß das Durchströmen der zum einwandfreien Betrieb des Motors erforderlichen Kraftstoffmenge von verstopften Filtern vermindert oder unmöglich gemacht wird.

Das Kaltstarten und der Kaltbetrieb von Diesel-Motoren stoßen auf zwei wohlbekannte Schwierigkeiten:
- die Temperatur der im Zylinderkopf (Brennraum) am Ende des Kompressionstaktes verdichteten Luft erreicht in kaltem Zustand des Motors bei der vom Anlasser vorgebenen Motordrehzahl nicht immer die Zündtemperatur des eingespritzten Kraftstoffs. Zur Lösung dieses Problems sind zahlreiche Verfahren bekannt.
- der Kraftstoff (das Gasöl) gelangt nicht in den Zylinder (Brennraum), so daß kein Verbrennen stattfinden kann und der Motor nicht gestartet werden kann. Das Aussetzen der Gasölströmung kann auch während des Betriebs erfolgen, wenn die Temperatur des Kraftstoffes im Vergleich zum Anlaßzustand weiter sinkt. In diesem Fall beginnt der bereits laufende Diesel-Motor zu stocken und setzt sogar in den meisten Fällen aus und kann erst nach der Beseitigung der Verstopfung wieder angelassen werden.

Die grundsätzliche Ursache der im zweiten Teil beschriebenen Betriebsstörung besteht in der Verparaffinierung des Gasöls.

Es ist wohlbekannt, daß bei der Abkühlung des Gasöls bei einer gegebenen Temperatur Paraffinkristalle auszuscheiden beginnen. Diese machen die Flüssigkeit erst trüb, dann vollständig gelartig und bei weiterer Abkühlung setzt sich dieser Vorgang im Endfall bis zum Erstarren fort.

Die Motorkraftstoffe, so auch das Gasöl, sind auch bei gründlichster Herstellungs- und Lagerungstechnologie zu einem gewissen Grad verschmutzt und müssen deshalb gefiltert werden, bevor sie zu den sehr fein angepaßten Zuführ- bzw. Zerstäuberelementen gelangen. Die Filtrierung wird in den heute gebrauchten Motoren herkömmlich in drei Stufen durchgeführt.

Die erste Stufe ist ein Vorfilter, welches entweder unmittelbar vor der Kraftstoffpumpe oder seltener im Kraftstoffbehälter angeordnet ist. Das Vorfilter ist ein relativ grobes Siebfilter.

Die zwei anderen Stufen bilden ein Feinfiltersystem, welches unmittelbar vor der Kraftstoffpumpe angeordnet ist. Dessen gröberes Element wird im allgemeinen von einer Filzeinlage, das feinere Element von einer Papiereinlage gebildet.

Infolge der Vergrößerung und der Zunahme der Paraffinkristalle werden die Filter verstopft, wonach die durchströmende Flüssigkeitsmenge erst vermindert wird, bis dann die Strömung vollständig unterbrochen wird.

Im Grenzfall (gelartiges, erstarrtes Gasöl) stößt bereits auch die Pumpbarkeit auf Hindernisse, so daß die Flüssigkeit nicht einmal zu den Filtern gelangt.

Diejenige Umgebungstemperatur, bei der die ersten Betriebsstörungen erscheinen, kann am besten mit dem Kaltfilterungspunkt (CFPP) des Gasöls gekennzeichnet werden. Das hängt selbstverständlich von der Qualität des gegebenen Gasöls ab.

Es sind mehrere Lösungen für die oben beschriebenen Probleme bekannt:
1. Während der Herstellung des Gasöls soll das Paraffin extrahiert werden, so daß das Gasöl auch bei ganz niedrigen Temperaturen störungsfrei strömen kann.
   Der Nachteil dieser Lösung besteht darin, daß dadurch die aus dem gegebenen Rohöl gewinnbare Menge vermindert wird, eine bedeutende Energiemenge verlorengeht und die Herstellungskosten sich erhöhen.
2. Benzin wird in das Gasöl gemischt.
   Der Nachteil dieser Lösung besteht darin, daß sich die Kraftstoffkosten erhöhen und nur eine teilweise Verbesserung erreicht wird und die Schmierfähigkeit des Gasöls vermindert wird, wodurch die Zuführelemente vorzeitig verschleißen.
3. Petroleum wird in das Gasöl gemischt.
   Eine Nachteil dieser Lösung besteht darin, daß die Kaltverwendungseigenschaften nur geringfügig verbessert werden und im Brennraum und an der Zerstäuberspitze Ablagerungen und Verkohlungen entstehen.
4. Verwendung von eine Verparaffinierung verhindernden Zusätzen.
   Ein Nachteil dieser Lösung besteht darin, daß die Kaltbetriebsmöglichkeiten nur mittelmäßig verbessert werden und sie nur bei Einmischung bei Gasöltemperaturen von mindestens + 15 °C bis + 20 °C wirksam ist, was im Winter im allgemeinen nicht sichergestellt werden kann.
5. Modifikation des Kraftstoffzuführsystems - Verwendung eines elektrischen Heizeinsatzes an verschiedenen Stellen (Behälter, Filter, Leitung usw.) des Zuführsystems.

Der Nachteil dieser Lösung besteht darin, daß eine hohe Heizleistung nur aus dem Stromnetz gewonnen werden kann, was mit kostspieligem Netzausbau und relativ hohem Verbrauch an elektrischer Energie verbunden ist.

Aus der Batterie des Kraftfahrzeugs kann nur eine kleinere Heizleistung gewonnen werden, wodurch aber die Betriebsfähigkeit während des Fahrens im allgemeinen nicht sichergestellt wird und eine Verbesserung des Kaltanlassens nicht erreicht werden kann.
- Ausnützung der Wärmeenergie des Kühlwassers durch Wärmetauscher (im Kraftstoffbehälter, in den Rohrleitungen). Die Wärmeenergie des nach dem Anlassen des Motors erwärmten Kühlwassers kann zum Erwärmen des Gasöls verwendet werden, so daß das Paraffin in dem sich erwärmenden Gasöl gelöst wird.

Der Nachteil dieser Maßnahme besteht darin, daß das Kühlwasser erst 20 bis 30 Minuten nach dem Anlassen über eine derartige Wärmeenergie verfügt, daß sich die Paraffinkristalle auflösen.

Von dem Erkennen der oben beschriebenen Probleme ausgehend ist die Zielsetzung der Erfindung die Entwicklung eines Verfahrens und einer Vorrichtung, durch welche der Kaltbetrieb der mit Gasöl-Kraftstoff betriebenen Diesel-Motoren verbessert und die Vermeidung der beschriebenen Nachteile und Mangelhaftigkeiten ermöglicht werden.

Mit dem erfindungsgemäßen Verfahren und der erfindungsgemäßen Vorrichtung werden die beschriebenen Nachteile dadurch vermieden, daß das Durchströmen des Gasöls aus dem Kraftstoffbehälter zum Gasöl-Hauptzuführkanal der Zuführpumpe vollständig gelöst wird.

Das bis zum Hauptzuführkanal gelangende, ggf. auch paraffinhaltige Gasöl wird durch die Zuführelemente mit vollständiger Sicherheit zum Brennraum geführt.

Die erfindungsgemäße Lösung wird nachstehend anhand einiger Ausführungsbeispiele mit der beiliegenden Zeichnung näher erläutert. Es zeigt:
Figur 1 die Betriebsskizze des erfindungsgemäßen Verfahrens,
Figur 2 eine beispielsweise Lösung des Umgehungsventils des im Saugzweig angeordneten Filters und
Figur 3 eine beispielsweise Lösung des Umgehungsventils des im Druckzweig angeordneten Hauptfilters.

Das Wesen des Verfahrens ist wie folgt (laut Figur 1):

Eine Kraftstoffpumpe 5 beginnt im Betrieb Gasöl aus dem Behälter anzusaugen. Wenn das Gasöl so stark paraffinhaltig ist, daß die Kraftstoffpumpe im Normalbetrieb zum Ansaugen des Gasöls unfähig ist, kommt an einem Druckschalter 6 kein Druck zustande. In diesem Fall beginnt die von einem Elektromotor 2 angetriebene Kraftstoffauchpumpe 1 im Kraftstoffbehälter zu arbeiten, von welcher der Kraftstoff bis zu einem Vorfilter 4 gefördert wird.

Das Vorfilter 4 wird von dem Paraffin mit großer Wahrscheinlichkeit in kurzer Zeit verstopft; deshalb öffnet sich ein Umgehungsventil 3 laut Figur 2, durch welches die Gasölströmung in Richtung zu einem Hauptfilter 7 sichergestellt wird.

Wenn das Hauptfilter 7 von dem Paraffin verstopft worden ist, öffnet sich ein Umgehungsventil 9, so daß der Kraftstoff in die Einspritzpumpe gelangt. Falls die Startkapazität des Anlassers und die Temperatur der angesaugten Luft entsprechend sind, steht dem Starten kein Hindernis mehr im Wege.

Nach dem Anlassen des Motors vermindert sich die Anzahl der Paraffinkristalle; diese werden im sich erwärmenden Gasßöl vollständig aufgelöt, wodurch die Kraftstofftauchpumpe 1 automatisch ausgeschaltet wird und ihre Rolle von der Betriebskraftstoffpumpe 5 übernommen wird. Die Umgehungsventile 3, 9 schließen, so daß das Gasöl wieder durch die Filter strömt. Damit wird der normale Betriebskreis des Kraftstoffzuführsystems wiederhergestellt.

Während der Fahrt kann der beim Anlassen beschriebene Zustand völlig oder teilweise infolge der Abnahme der Umgebungstemperatur wieder zustandekommen, wodurch die erfindungsgemäße Vorrichtung wieder automatisch in Betrieb tritt.

Zwecks möglichst schneller Erwärmung des Gasöls nach dem Anlassen des Motors ist es vorteilhaft, im Kraftstoffzuführsystem Heizeinsätze 10, 11, 12 im Aussaugzweig, im Kraftstoffbehälter und in den Hauptfiltern 7 anzuordnen. Die unterschiedlichen Motor- und Kraftstoffzuführsysteme der verschiedenen Fahrzeugtypen beanspruchen individuelle Vorwärmkonstruktionen.

Die Heizeinsätze können
- elektrisch über die Fahrzeugbatterie
- mit Verwendung der Wärmeenergie des Kühlwassers,
- mit Verwendung der Wärmeenergie des Auspuffgases,
- mit Verwendung anderer Abfallenergie
betrieben werden.

Eine als Beispiel angegebene Ausführungsform des in Figur 2 dargestellten Vorfilters 4 und Umgehungsventils 3 arbeitet wie folgt:

Im Normalzustand strömt das Gasöl im vor der Kraftstoffpumpe 5 angeordneten Vorfilter 4 durch eine Eintrittbohrung 13, ein Filtergewebe 14 und eine Austrittsbohrung 17.

Bei Verstopfung des Filtergewebes 14 wird ein Ventilkörper 15 unter dem Druck des Gasöls gegen die Kraft einer Feder 16 von seinem Ventilsitz abgehoben, wodurch das Gasöl unbehindert in Richtung zu der Austrittbohrung 17 weiterströmen kann.

Eine beispielsgebende Ausführungsform des in Figur 3 dargestellten Hauptfilters und Umgehungsventils arbeitet wie folgt:

Im verstopfungsfreien Betrieb tritt das Gasöl durch eine Zuführrohrleitung 18 ein, und tritt über eine Durchflußschraube im Filtersystem 7 durch ein Austrittsrohr 21 aus.

Bei Verstopfung der Filter erhöht sich der Druck des Gasöls am Anschluß 18, vermindert sich aber im Zweig 21. Diese erwähnte Druckabnahme setzt sich über eine Rohrleitung im Umgehungszweig 8 bis zu einem Kugel-Rückschlagventil 19 fort. Durch die derart entstandene Druckdifferenz wird die Kugel 19 von ihrem Ventilsitz gegen die Kraft einer Feder 20 abgehoben, wodurch ermöglicht wird, daß das Gasöl durch die Leitungen 8 und 21 unter Umgehung der Filter 7 zur Einspritzpumpe gelangt.

Das erfindungsgemäße Verfahren und die erfindungsgemäße Vorrichtung haben ihr primäres Verwendungsgebiet in der Verbesserung des Kraftstoffzuführsystems von mit Gasöl betriebenen Diesel-Motoren im Winterbetrieb. So entsteht die Möglichkeit, Fahrzeuge bei großer Kälte (- 20 °C, - 30 °C) anlassen und in Betrieb halten zu können, und zwar auch mit Gasölen mit schlechten Eigenschaften bei Kälte (Paraffinierung).

Der Vorteil der Verwendung des erfindungsgemäßen Verfahren besteht noch im folgenden:
1. Im Fahrzeug kann auch Gasöl mit Sommerqualität verwendet werden ; es ist nicht erforderlich, kostspieligeres Wintergasöl oder Gasöl mit Zusatzstoffen zu verwenden.
2. Die erfindungsgemäße Vorrichtung kann an mit jedwelcher Kraftstoffpumpe versehenen Diesel-Motoren nachträglich in einfacher Weise anmontiert werden; derart können die Kaltbetriebseigenschaften bereits betriebener Diesel-Motoren wesentlich verbessert werden. Neben den anderen Anlaßbedingungen (entsprechender Zustand der Batterie und des Anlassers sowie eine die Zündfähigkeit sicherstellende Ansauglufttemperatur) ist duch die Verwendung des erfindungsgemäßen Verfahren die Temperaturgrenze des Kaltanlassens und Betriebes des Diesel-Motors um 20 bis 25 °C vermindert.
3. Das erfindungsgemäße Verfahren und die erfindungsgemäße Vorrichtung erfordern zum Kaltanlassen bzw. Betrieb in der Kälte keine gesonderten Mittel, Materialien oder äußere Energiequellen.
4. Die erfindungsgemäße Vorrichtung kann vollständig automatisiert werden, ohne daß ein Eingreifen des Fahrzeugfahrers erforderlich ist.
5. Der häufig Betriebsstörungen verursachende Fehler einer ungedichteten Gasölansaugleitung kann sofort wahrgenommen bzw. dessen Folgen können beseitigt werden, wodurch die Betriebssicherheit des Fahrzeuges erhöht wird.
6. Durch das erfindungsgemäße Verfahren wird sichergestellt, daß der Motor nach dem Anlassen maximal nur einige Minuten mit ungefiltertem Gasöl arbeitet, im Gegensatz zu der bisherigen unrichtigen, aber nötigen Praxis, wonach die Motoren den ganzen Winter lang ohne Filter betrieben wurden.

## Patentansprüche

1. Verfahren zur Verbesserung des Kaltbetriebes von mit Gasöl-Kraftstoff betriebenen Brennkraftmaschinen (Diesel-Motoren), dadurch gekennzeichnet, daß es ermöglicht wird, daß das Gasöl vom Kraftstoffbehälter zu der Einspritzpumpe auch mit andernfalls wegen der Paraffinausscheidung unfilterbaren oder gar den Erstarrungspunkt erreichendem Gasöl gelangt.

2. Vorrichtung zur Durchführung des Verfahrens nach Anspruch 1, dadurch gekennzeichnet, daß eine volumenverdrängende, zentrifugale oder andere Pumpe als Tauchpumpe (1) in dem Kraftstoffbehälter angeordnet ist und von einem von einem Druckreglerventil (6) gesteuerten Elektromotor (2) angetrieben wird, wodurch der bisherige Ansaugzweig in einen Druckzweig umgeändert wird.

3. Vorrichtung zur Durchführung des Verfahrens nach Anspruch 1, dadurch gekennzeichnet, daß ein Umngehungsventil (3) im, vor oder hinter dem Vorfilter (4) angeordnet ist, wodurch die Gasölströmung in Richtung zu dem Austrittstutzen (17) auch bei von den Paraffinkristallen des durch den Stutzen (13) einströmenden Gasöl verstopfter Filtereinlage (14) aufrechterhalten bleibt, und zwar derart, daß der Ventilkörper (15) des Umgehungsventils (3) gegen die Druckkraft einer Feder (16) auf Einwirkung des zunehmenden Unterdruckes bzw. Überdruckes öffnet, wodurch das paraffinhaltige Gasöl unbehindert in Richtung zu dem Austrittstutzens (17) weiterströmt, nach Auflösung der Paraffinkörper am Filter (14) wieder durch dieses zu strömen beginnt und der Unter- bzw. Überdruck am Ventil (15) wieder abnimmt, wodurch das Ventil (15) von der Feder (16) geschlossen wird und der Gasölstrom wieder durch das Filter (14) strömt.

4. Vorrichtung zur Durchführung des Verfahrens nach Anspruch 1, dadurch gekennzeichnet, daß ein Umgehungsventil (9) am, vor oder hinter dem Hauptfilter (7) angeordnet ist, wodurch die Gasölströmung auch bei von den Paraffinkristallen des durch den Zuführkanal (18) einströmenden Gasöls verstopftem Hauptfilter (7) aufrechterhalten bleibt und zwar derart, daß das Kugelventil (19) auf Einwirkung des zunehmenden Druckes öffnet, wodurch das paraffinische Gasöl durch die Umgehungsleitung (8) ungehindert in Richtung zu dem Austrittstutzen (21) strömt und nach der Auflösung der Paraffinkristalle, wenn das Gasöl durch die Filtereinlage des Hauptfilters (7) durchzuströmen beginnt, der Druck zwischen den beiden Enden der Umgehungsleitung (8) sich ausgleicht, wodurch das Kugelventil (19) von der Feder (20) geschlossen wird und der Gasölstrom wieder durch das Hauptfilter (7) strömt.

5. Vorrichtung zur Durchführung des Verfahrens nach Anspruch 1, dadurch gekennzeichnet, daß Heiz- oder Wärmetauscherlemente (10, 11, 12) im Kraftstoffzuführsystem angeordnet sind, welche zur Auflösung der Paraffinkristalle des Gasöls nach dem Anlassen des Motors beitragen.
